# EUROPÄISCHE PATENTSCHRIFT

(11) **EP 4 177 910 B1**
(45) Veröffentlichungstag und Bekanntmachung des Hinweises auf die Patenterteilung: **24.09.2025**
(21) Anmeldenummer: 22205071.8
(22) Anmeldetag: 02.11.2022
(51) Int. Cl.: H01B 13/02, B21F 7/00

(54) **VORRICHTUNG UND VERFAHREN ZUM VERDRILLEN VON EINZELLEITUNGEN**
DEVICE AND METHOD FOR TWISTING SINGLE LINES
DISPOSITIF ET PROCÉDÉ DE TORSADAGE DE CONDUITES INDIVIDUELLES

(30) Priorität: 04.11.2021 EP 21206486
(43) Veröffentlichungstag der Anmeldung: 10.05.2023
(73) Patentinhaber: komax Holding AG, 6036 Dierikon (CH)
(72) Erfinder: FACCENDA, Denis, 6460 Altdorf (CH)
(74) Vertreter: EGLI-EUROPEAN PATENT ATTORNEYS

(56) Entgegenhaltungen:
- EP-A1- 3 246 463
- EP-B1- 1 032 095
- DE-A1- 102017 109 791
- DE-B3- 102016 109 151

## Beschreibung

### Technisches Gebiet

Die vorliegende Offenbarung betrifft eine Vorrichtung und ein Verfahren zum Verdrillen von Einzelleitungen, insbesondere zum paarweisen Verdrillen von Einzelleitungen zu einem Leitungsbündel.

### Stand der Technik

In verschiedenen industriellen Anwendungsgebieten werden Leitungsbündel benötigt, die aus Einzelleitungen durch Verdrillen erhalten werden. Üblicherweise werden die Einzelleitungen vor dem Verdrillen auf eine bestimmte Länge zugeschnitten, d. h. abgelängt, und ggf. auch konfektioniert, d. h. mit einem Kontaktteil oder dergleichen versehen.

Bei manchen herkömmlichen Vorrichtungen und Verfahren gemäss dem Stand der Technik wird das Leitungspaar aus den Einzelleitungen zwischen einer Halteeinheit an dem einen Leitungsende und einer Verdrilleinheit an dem anderen Leitungsende eingespannt und durch Rotieren der Verdrilleinheit verdrillt. Die sich ergebende Verkürzung des Leitungspaares wird durch eine Längsverschiebung der Verdrilleinheit kompensiert. Eine entsprechende Vorrichtung ist beispielsweise in der EP 1 032 095 A2 gezeigt. Bei dieser Art von herkömmlichen Vorrichtungen und Verfahren werden die Einzelleitungen tordiert, also verdrehen sich um ihre eigene Einzelleitungsachse.

Die EP 0 917 746 A1 offenbart eine Vorrichtung, die es ermöglicht, Leitungspaare zu verdrillen, ohne dabei die Einzelleitungen unzulässig zu tordieren. Hier ist die Halteeinheit durch Entdrilleinheiten ersetzt, die jeweils einzeln die Einzelleitungen an dem einen Leitungsende (dem nacheilenden Ende) greifen. Eine längsverschiebbare Führungseinrichtung trennt die beiden Einzelleitungen mit einem Führungsdorn und bewegt sich während des Verdrillvorgangs in Richtung der Entdrilleinheiten. Dadurch kann die Schlaglänge konstant gehalten werden.

Die DE 10 2017 109 791 A1 offenbart eine Vorrichtung mit Entdrilleinheiten, die zu Beginn eines Verdrillvorganges parallel zueinander ausgerichtet sind und während des Verdrillvorgangs motorisch einwärts geschwenkt werden. Der Schwenkwinkel wird durch eine Steuerungseinrichtung kontinuierlich während des Verdrillvorgangs vergrössert.

Die DE 10 2016 109 151 B3 offenbart eine Verdrilleinrichtung mit zwei Plattformen jeweils zur Anbringung eines Funktionsmoduls. Die Plattformträger sind gegeneinander verfahrbar. Ein Funktionsmodul kann als Schlagpositioniermodul ausgebildet sein, das drei wahlweise ausfahrbare Stössel aufweist, die mittels Antrieben bewegbar sind.

### Zu lösendes Problem

Bei dem aus der EP 0 917 746 A1 bekannten Vorrichtung ist der Führungsdorn vorgesehen, der die Einzelleitungen und die Schlaglänge vereinheitlicht. Die Führungseinheit mit dem Führungsdorn wird vor Beginn des Verdrillvorgangs durch Verschieben positioniert, wobei der Führungsdorn zu einer störenden Beeinflussung der Einzelleitungen führen kann.

### Zusammenfassung der Erfindung

Aspekte der vorliegenden Offenbarung widmen sich dem oben geschilderten Problem. Gemäss einem Aspekt wird eine Vorrichtung gemäss Ansprüche 1 und 4 und ein Verfahren gemäss Anspruch 11 bereitgestellt. Weitere Aspekte, Merkmale, Weiterbildungen und Vorteile ergeben sich aus den abhängigen Ansprüchen, der nachfolgenden Beschreibung und den beigefügten Zeichnungen.

Gemäss einem Aspekt umfasst eine Vorrichtung zum Verdrillen von Einzelleitungen um eine Verdrillachse zu einem Leitungsbündel entlang einer Auszugachse Einzeldreheinheiten, eine Verdrilleinheit und eine Führungseinrichtung. Die Einzeldreheinheiten sind voneinander beabstandet. Beispielsweise ist der Abstand variabel. Die Einzeldreheinheiten sind konfiguriert zum separaten Halten, beispielsweise Greifen, von Leitungsenden an dem einen Ende der Einzelleitungen. Jede Einzeldreheinheit kann um eine zugehörige Schwenkachse drehbar gelagert sein. Die Verdrilleinheit ist zum Halten und Verdrillen von Leitungsenden an dem anderen Ende der Einzelleitungen konfiguriert.

An der Führungseinrichtung ist ein Führungsdorn befestigt. Der Führungsdorn dient zum zumindest bereichsweisen Trennen der Einzelleitungen während eines Verdrillvorganges, der von der Verdrilleinheit durchgeführt wird, und zwar in einer Region, in welcher ein Übergang von einem unverdrillten Bereich aus Einzelleitungen zu einem verdrillten Bereich aus einem Leitungsbündel besteht.

Die Führungseinrichtung umfasst ausserdem ein Bewegungelement zum Bewegen des Führungsdorns aus einer Ausgangsstellung in eine hineinbewegte Stellung, in welcher der Führungsdorn in die Verdrillachse hinein bewegt ist, beispielsweise in die Verdillachse hinein geschwenkt ist. Die Führungseinrichtung umfasst weiterhin ein Verriegelungselement zum Halten des Führungsdorns in der in die Verdrillachse hineinbewegten Stellung.

Der Führungsdorn in der Ausgangsstellung kann vor Beginn des Verdrillvorgangs positioniert werden, ohne dass der Führungsdorn die Einzelleitungen störend beeinflusst. Für den Verdrillvorgang wird der Führungsdorn dann passend in die Verdrillachse hineinbewegt, beispielsweise geschwenkt. Durch die Ausbildung mit dem Bewegungselement und dem Verriegelungselement sind hierzu keine separaten Aktoren notwendig.

Die Führungseinrichtung umfasst in einer ersten Alternative gemäß Anspruch 1 ferner ein Spannelement zum Betätigen des Bewegungselements, wobei die Betätigung gegen eine Vorspannkraft eines Federelements erfolgt und das Verriegelungselement zum eingerasteten Beibehalten der hineinbewegten Stellung des Führungsdorns gegen die Vorspannkraft und zum ausrastenden Zurückgedrücktwerden in die Ausgangsstellung des Führungsdorns konfiguriert ist.

In Ausführungsformen umfasst das Hineinbewegen ein Verschwenken des Führungsdorns in die Verdrillachse. Ein Verschwenken kann sehr einfach vorgenommen werden, ohne in der Vertikalrichtung zusätzlichen Bauraum für den aus der Verdrillachse bewegten Führungsdorn vorsehen zu müssen.

In Ausführungsformen ist das Verriegelungselement zum Einrasten gegen eine Klinke in der hineinbewegten Stellung des Führungsdorns ausgebildet.

Die Führungseinrichtung umfasst in einer zweiten Alternative gemäß Anspruch 4 ferner eine in einem Halter drehbar gelagerte Verriegelungsrolle zum Betätigen des Betätigungselements. Die Betätigung erfolgt gegen die Vorspannkraft eines Federelements. Die Verriegelungsrolle ist durch eine Verriegelungsform des Betätigungselements und mittels einer Verriegelungsfeder so konfiguriert, dass diese die hineinbewegte Stellung des Führungsdorns gegen die Vorspannkraft bewirken.

In Ausführungsformen umfasst die Verriegelungsform des Betätigungselements eine Verriegelungskontur. Die Verriegelungsrolle wirkt gegen die Verriegelungskontur.

In Ausführungsformen umfasst die Verdrilleinheit ferner eine Spanneinheit zum Verbringen des Betätigungselements in die hineinbewegte Stellung des Führungsdorns.

In Ausführungsformen umfasst das Betätigungselement eine Betätigungskontur. Die Spanneinheit wirkt auf die Betätigungskontur, um das Betätigungselement in die hineinbewegte Stellung des Führungsdorns zu bewegen.

In Ausführungsformen umfasst die Vorrichtung ausserdem ein Auslöseelement zum Auslösen, oder Herausbewegen, der Verriegelungsform des Betätigungselements gegen die Verriegelungskraft der Verriegelungsrolle, so dass der Führungsdorn aus der hineinbewegten Stellung herausbewegt wird, insbesondere in die Ausgangsstellung bewegt wird. Das Auslöseelement kann insbesondere als ein Anschlag ausgebildet sein, gegen den ein Gegenanschlag der Führungseinrichtung wirkt.

In Ausführungsformen ist das Auslöseelement aktiv ausfahrbar konfiguriert, d. h. es kann aktiv in Richtung des Gegenanschlags der Führungseinrichtung bewegt werden. Diese aktive Bewegung kann beispielsweise pneumatisch erfolgen.

Gemäss einem weiteren Aspekt wird ein Verfahren zum Verdrillen von Einzelleitungen um eine Verdrillachse zu einem Leitungsbündel entlang einer Auszugachse bereitgestellt, das die hierin beschriebene Vorrichtung verwendet. Das Verfahren umfasst ein separates Halten von Leitungsenden an dem einen Ende der Einzelleitungen mittels der Einzeldreheinheiten, ein Halten von Leitungsenden an dem anderen Ende der Einzelleitungen mittels der Verdrilleinheit, ein Bewegen des Führungsdorns aus der Verdrillachse (V), ein Verschieben der Führungseinrichtung in Richtung der Verdrilleinheit, ein Bewegen des Führungsdorns in den Bereich der Verdrillachse zum Definieren einer Grenze zwischen einem unverdrillten Bereich und einem verdrillten Bereich während eines Verdrillvorganges; und ein Rotieren der Verdrilleinheit zum Durchführen eines Verdrillvorganges.

### Kurze Beschreibung der Zeichnungen

Weitere Aspekte, Merkmale, Vorteile und Wirkungen ergeben sich aus den Ausführungsformen, die im Folgenden unter Bezugnahme auf die Zeichnungen beschrieben werden. In den Zeichnungen zeigen:
- Fig. 1: eine schematische Darstellung eines Bereichs eines Leitungsbündels, zur Erläuterung von hierin verwendeten Begriffen;
- Fig. 2: einen Bereich des Leitungspaars aus Fig. 1 mit weiteren Aspekten zur Erläuterung;
- Fig. 3: eine schematische Darstellung einer Verdrilleinrichtung mit einer Verdrilleinheit und jeweils einer Einzeldreheinheit pro Einzelleitung, zur Erläuterung von hierin verwendeten Begriffen und Vorgängen;
- Fig. 4: eine schematische Seitenansicht einer Vorrichtung zum Verdrillen von Einzelleitungen gemäss einer Ausführungsform;
- Fig. 5: eine schematische dreidimensionale Ansicht einzelner Komponenten der Vorrichtung 100 aus Fig. 4;
- Fig. 6: eine Entdrilleinheit gemäss einer Ausführungsform in einer vergrösserten Ansicht;
- Fig. 7: Teile der Entdrilleinheit aus Fig. 6;
- Fig. 8: eine parallele Stellung der Einzeldreheinheiten;
- Fig. 9: eine teilweise geschnittene Draufsicht auf die Entdrilleinheit, in einer Parallelstellung;
- Fig. 10: eine teilweise geschnittene Draufsicht auf die Entdrilleinheit, in einer geschwenkten Stellung;
- Fig. 11: eine Entdrilleinheit in einer Variante mit einem Schwenkantrieb;
- Fig. 12: eine schematische perspektivische Darstellung der Führungseinrichtung und eines Teils der Verdrilleinheit;
- Fig. 13: die Führungseinrichtung mit einem Führungsdorn in einer Zwischenstellung;
- Fig. 14: die Führungseinrichtung mit dem Führungsdorn in einer Verdrillstellung;
- Fig. 15: die Führungseinrichtung in einer Seitenansicht;
- Fig. 16: den Führungsdorn in einer Detailansicht;
- Fig. 17: die Bestandteile der Vorrichtung 100 in einer Ausgangsposition vor einem Verdrillvorgang;
- Fig. 18: die Bestandteile der Vorrichtung 100 in einer Startposition eines Verdrillvorgangs;
- Fig. 19: die Bestandteile der Vorrichtung 100 in einer Zwischenposition;
- Fig. 20: eine Draufsicht auf die Einzeldreheinheiten kurz vor dem Abschluss des Verdrillvorganges, mit Kontakt des Führungsdorns;
- Fig. 21: eine Draufsicht auf die Einzeldreheinheiten kurz vor dem Abschluss des Verdrillvorganges, ohne Kontakt des Führungsdorns;
- Fig. 22: die Elemente der Vorrichtung in einer Position, in welcher die Führungseinrichtung ihre lineare Bewegung fortgesetzt hat, bis der Führungsdorn ungefähr die Leitungsenden erreicht hat;
- Fig. 23: eine Ansicht analog zu Fig. 22 mit einer Stellung des Führungsdorns ausserhalb der Auszugsachse A;
- Fig. 24: eine schematische dreidimensionale Ansicht einzelner Komponenten einer Vorrichtung zum Verdrillen von Einzelleitungen gemäss einer weiteren Ausführungsform;
- Fig. 25: eine schematische perspektivische Darstellung einer Führungseinrichtung und eines Teils einer Verdrilleinheit der Vorrichtung aus Fig. 24;
- Fig. 26: eine schematische Seitenansicht der Führungseinrichtung und einer Spanneinheit der Verdrilleinheit aus Fig. 24 und 25;
- Fig. 27: eine schematische Seitenansicht der Führungseinrichtung aus Fig. 24-26 in einer Zwischenstellung des Führungsdorns;
- Fig. 28: eine schematische Seitenansicht von Teilen der Führungseinrichtung analog zu Fig. 27 in einer Verriegelungsstellung des Führungsdorns; und
- Fig. 29: eine schematische Seitenansicht von Teilen der Führungseinrichtung analog zu Fig. 27 kurz vor Ausführung einer Entriegelung des Führungsdorns.

### Beschreibung von Ausführungsformen

Fig. 1 zeigt eine schematische Darstellung eines Bereichs eines Leitungsbündels, das insgesamt mit 10 bezeichnet ist. Das Leitungsbündel umfasst eine Einzelleitung 11 sowie eine Einzelleitung 12, als ein Leitungspaar. Es sei darauf hingewiesen, dass die Anzahl von zwei Einzelleitungen 11, 12 beispielhaft und nicht einschränkend ist, und dass die hierin beschriebenen Aspekte und Merkmale ganz oder teilweise auch auf Leitungsbündel mit mehr als zwei Einzelleitungen 11, 12 anwendbar sind und sich gleichartige oder ähnliche Wirkungen ergeben. Bei Ausführungsformen können gleichwohl zwei Einzelleitungen 11, 12 für ein Leitungsbündel 10 verwendet werden.

In Fig. 1 befinden sich ein erstes Leitungsende 15 der Einzelleitung 11 und ein erstes Leitungsende 16 der Einzelleitung 12 auf derselben Seite. Beispielhaft sind die ersten Leitungsenden 15, 16 bereits konfektioniert, im vorliegenden Fall in Form eines Kontakts 13a und einer Tülle 13b auf dem ersten Leitungsende 15 und eines Kontakts 14a und einer Tülle 14b auf dem zweiten Leitungsende 16. In einem Bereich, der in Fig. 1 rechts der mit B bezeichneten gestrichelten Linie liegt, sind die Einzelleitungen 11, 12 verdrillt, wodurch sich in einer Projektionsebene, beispielsweise in der Zeichenebene aus Fig. 1, Punkte ergeben, in welchen sich die Einzelleitungen 11, 12 überkreuzen. In dem verdrillten Bereich rechts der Linie B verläuft das Leitungsbündel 10 entlang einer Auszugachse A.

Verdrillt, wie hierin verwendet, bezeichnet einen Zustand, in welchem sich die Leitungen 11, 12 gegenseitig umschlingen. Eine gleichartige Überkreuzung in der Projektionsebene liegt vor, wenn an zwei Überkreuzungen dieselbe Abfolge von Einzelleitungen in der Richtung senkrecht zur Projektionsebene vorliegt. Der Abstand zweier benachbarter gleichartiger Überkreuzungen wird als Verdrillschlaglänge oder abgekürzt auch einfach als Schlaglänge bezeichnet, die mit a2 bezeichnet ist. Zwischen zwei benachbarten gleichartigen Überkreuzungen ergeben sich in der Projektionsebene zwei Augen 19, die für ein qualitativ hochwertiges Leitungsbündel 10 so klein wie möglich sein sollten.

Die Bezeichnungen aus Fig. 1 werden in den folgenden Abschnitten übernommen, und deren Beschreibung wird nicht wiederholt.

Zur Erläuterung ist ein Teilbereich des Leitungspaars 10 in Fig. 2 nochmals gezeigt. Die unverdrillten Enden der Einzelleitungen 11, 12 bis zu einem ersten Kreuzungspunkt P1, an welchem der verdrillte Bereich beginnt, haben eine Länge a1. Der Abstand zwischen zwei gleichartigen Überkreuzungen bzw. Überschneidungen der Leitungen 11, 12 im verdrillten Bereich ist - wie oben beschrieben - als die Schlaglänge a2 spezifiziert.

Der Abstand a3 ist in einer Richtung definiert, die im Wesentlichen senkrecht zu der Verlaufsrichtung des Leitungspaars 10 ist, in welcher die Abstände a1, a2 definiert sind. Der Abstand a3 gibt die Distanz der Einzelleitungen 11, 12 an, hier beispielhaft an dem Ende, an welchem die unverdrillten Einzelleitungen 11, 12 vorliegen.

Fig. 3 zeigt eine schematische Darstellung einer allgemeinen Verdrillvorrichtung 100 mit einer Verdrilleinheit 30, Einzeldreheinheiten 41, 42, die jeweils für eine Einzelleitung 11, 12 bereitgestellt sind, sowie einer Führungseinrichtung 35. Zu Erläuterungszwecken ist in der Verdrillvorrichtung 100 gemäss Fig. 3 das Leitungsbündel 10 aus Fig. 1 und 2 eingespannt dargestellt. Die Einzelleitung 11 ist an ihrem nacheilenden Ende in die Einzeldreheinheit 41 eingespannt. Dieses Ende wird im Folgenden auch als erstes Ende 15 der Einzelleitung 11 bezeichnet. Die Einzelleitung 12 ist an ihrem nacheilenden Ende in die Einzeldreheinheit 42 eingespannt. Dieses Ende wird im Folgenden auch als erstes Ende 16 der Einzelleitung 12 bezeichnet.

Die Einzeldreheinheit 41 ist so angeordnet, dass sie das erste Ende 15 der eingespannten Einzelleitung 11 entlang ihrer Leitungsachse v1 am ersten Ende 15 hält. Die Einzeldreheinheit 42 ist so angeordnet, dass sie das erste Ende 16 der eingespannte Einzelleitung 12 entlang ihrer Leitungsachse v2 am ersten Ende 16 hält. Jede Einzeldreheinheit 41, 42 kann um die jeweilige Leitungsachse v1, v2 der Einzelleitung 11, 12, die in die jeweilige Einzeldreheinheit 41, 42 eingespannt ist, zumindest in einer Richtung rotiert werden, die ein Entdrillen (ein Enttordieren) der jeweiligen Einzelleitung 11, 12 bewirkt. Vorzugsweise kann jede Einzeldreheinheit um die jeweilige Leitungsachse v1, v2 wahlweise vor- oder zurück rotiert werden, was in Fig. 3 mit einem Doppelpfeil Q1 bzw. Q2 angedeutet ist. Jede Einzeldreheinheit 41, 42 kann im Folgenden auch als Entdrilleinheit bezeichnet werden.

Entdrillen (enttordieren), wie hierin verwendet, umfasst beispielsweise eine Verringerung oder Eliminierung einer Torsionskraft oder eines Torsionsmoments, die bzw. das durch das gemeinsame Drehen in jeder Einzelleitung 11, 12 erzeugt würde. Das Enttordieren, oder Entdrillen, braucht zum Erreichen der hierin beschriebenen Vorteile nicht notwendigerweise vollständig zu erfolgen. D. h. über den Zeitverlauf des Verdrillvorgangs kann der (Gesamt-) Drehwinkel der Verdrilleinheit 30 kleiner sein als der (Gesamt-) Drehwinkel der Einzeldreheinheiten 41, 42.

Die Führungseinrichtung 35 dient zum zumindest bereichsweisen Trennen der Einzelleitungen 11, 12, und zwar während eines Grossteils des Verdrillvorgangs in einem Bereich, in welchem der Übergang vom unverdrillten Bereich zum verdrillten Bereich besteht, d. h. in etwa auf der Linie B aus Fig. 1. Die Führungseinrichtung 35 kann während eines Verdrillvorganges geführt oder gesteuert verschoben werden, und zwar in einer Richtung x im Wesentlichen parallel zu einer Verdrillachse V. In der Regel ist die Verdrillachse V mit der Auszugachse A identisch.

Die Verdrilleinheit 30 ist so konfiguriert, dass sie zur Durchführung eines Verdrillvorganges in einer Verdrillrichtung P um eine Verdrillachse V rotieren kann. Mit anderen Worten: Die Verdrilleinheit 30 ist zur Durchführung eines Verdrillvorgangs rotatorisch um die Verdrillachse V antreibbar, so dass sie in der Verdrillrichtung P rotiert. Zur Kompensation der Verkürzung der sich umeinanderschlingenden Einzelleitungen 11, 12 während des Verdrillvorgangs ist die Verdrilleinheit 30 in einer Richtung u im Wesentlichen parallel zur Verdrillachse V verschiebbar. Eine zur Verdrillachse V parallel verlaufende Richtung, wie hierin verwendet, schliesst auch die Richtung auf der Verdrillachse V selbst ein.

Fig. 4 zeigt eine schematische Seitenansicht einer Vorrichtung 100 zum Verdrillen der Einzelleitungen 11, 12 zu einem Leitungsbündel 10, zur Erläuterung einer Ausführungsform. Es sei darauf hingewiesen, dass die im Zusammenhang mit Fig. 4 diskutierten Bestandteile und Vorgänge für die Verwirklichung der vorliegenden Erfindung nicht notwendigerweise in ihrer Gesamtheit durchgeführt zu werden brauchen.

In Fig. 4 werden die Einzelleitungen 11, 12 mit ihren jeweiligen vorauseilenden Enden Bearbeitungsmodulen 103, 104, 105, 106 zugeführt, die Manipulationen an den Leitungen 11, 12 vornehmen. Beispielsweise und ohne Beschränkung werden die vorauseilenden Enden der Einzelleitungen 11, 12 jeweils mittels eines Schneidkopfes 102 abisoliert und mittels einer ersten Schwenkeinheit 107 nacheinander Bearbeitungsmodulen 103, 104 zugeführt. Hier werden beispielsweise die Kontakte 13a, 14a und die Tülle 13b, 14b aus Fig. 1 an den jeweiligen Leiterenden der Einzelleitungen 11, 12 montiert. Anschliessend verschwenkt die erste Schwenkeinheit 107 das Leitungspaar 10 wieder zurück, und die vorauseilenden Enden der Einzelleitungen 11, 12 können von einem Auszugsschlitten 109 gegriffen werden. Die Einzelleitungen 11, 12 werden abhängig von der gewünschten Leitungslänge von dem Auszugschlitten entlang einer Führungsschiene 105 in der durch die Führungsschiene 105 definierten linearen Führungsrichtung ausgezogen.

Die Einzelleitungen 11, 12 werden dann von einer zweiten Schwenkeinheit 108 gegriffen und vom Schneidkopf 102 durchtrennt und abisoliert. Die nacheilenden Leiterenden werden von der zweiten Schwenkeinheit 108 den Bearbeitungsmodulen 105, 106 auf der anderen Seite zugeführt und fertig konfektioniert, d. h. beispielsweise wiederum jeweils mit einer Tülle und einem Kontakt versehen.

Ein Transfermodul 111 übernimmt das nacheilende Ende 17 der Einzelleitungen 11, 12, bringt sie auf einen kleineren Abstand und übergibt sie nach einer Schwenkbewegung einzeln an die jeweilige Einzeldreheinheit 41, 42, die in einer Entdrilleinrichtung 40 zusammengefasst sind. Ein Übernahmemodul 112 übergibt die das vorauseilende Ende 16 der Einzelleitungen 11, 12 der Verdrilleinheit 30, die auch als Verdrillkopf bezeichnet wird. Zum Durchführen des eigentlichen Verdrillvorgangs wird die Verdrilleinheit 30 rotiert, wie oben unter Bezugnahme auf Fig. 3 bereits beschrieben. Die Verdrilleinheit kann während des Verdrillvorgangs gleichzeitig zugkraftgeregelt in Richtung der Entdrilleinheit 40 bewegt werden.

Eine Steuerungseinheit 200 steuert einzelne oder sämtliche Elemente der Vorrichtung 100 an.

Fig. 5 zeigt eine schematische dreidimensionale Ansicht einzelner Komponenten der Vorrichtung 100 aus Fig. 4, wobei in Fig. 5 zur besseren Verständlichkeit andere Komponenten der Vorrichtung 100 nicht dargestellt sind. In Fig. 4 sind die Entdrilleinheit 40, die Führungseinrichtung 35 und die Verdrilleinheit 30 dargestellt.

Fig. 6 zeigt eine Entdrilleinheit 40 gemäss einer Ausführungsform in einer vergrösserten Ansicht. Die Entdrilleinheit 40 umfasst eine erste Einzeldreheinheit 41 mit einem zugeordneten ersten Einzeldrehgreifer 41a sowie eine zweite Einzeldreheinheit 42 mit einem zugeordneten zweiten Einzeldrehgreifer 42a. Der erste Einzeldrehgreifer 41a ist in einem ersten Spindelgehäuse 41b drehbar gelagert. Der zweite Einzeldrehgreifer 42a ist in einem zweiten Spindelgehäuse 42b drehbar gelagert. Der erste Einzeldrehgreifer 41a kann mittels eines ersten Entdrillmotors 41e in Rotation versetzt werden. Der zweite Einzeldrehgreifer 42a kann mittels eines zweiten Entdrillmotors 42e in Rotation versetzt werden. Das erste Spindelgehäuse 41b ist an einem ersten Gehäuseträger 41c befestigt. Das zweite Spindelgehäuse 42b ist an einem zweiten Gehäuseträger 42c befestigt.

Der erste Gehäuseträger 41c ist in einem ersten Trägergehäuse 41d um eine erste Schwenkachse 41f schwenkbar gelagert. Der zweite Gehäuseträger 42c ist in einem zweiten Trägergehäuse 42d um eine zweite Schwenkachse 42f schwenkbar gelagert. Die Schwenkachsen 41f, 42f verlaufen im Wesentlichen parallel zueinander. Jede Schwenkachse 41f, 42f verläuft im Wesentlichen senkrecht zur Auszugachse A des Leitungsbündels 10.

Der Abstand 45 der Trägergehäuse 41d, 42d entlang einer Richtung parallel zu den Schwenkachsen 41f, 42f ist variabel. Der Abstand 45 wird hierin vereinfacht auch als der Abstand der Einzeldreheinheiten 41, 42 zueinander bezeichnet. Zum Verändern des Abstands 45 sind die Trägergehäuse 41d, 42d entlang einer Linearführung rechtwinklig zur Auszugachse A zueinander mittels einer Abstands-Verstelleinrichtung 50 verschiebbar. In den hierin gezeigten Ausführungsformen bilden zwei Spindeln, ein Kupplungsstück 56 und ein Spindelantrieb beispielhaft die Bestandteile der Abstands-Verstelleinrichtung 50. Die zwei Spindeln sind mit einem Kupplungsstück 56 miteinander gekoppelt. Der (nicht dargestellte) Spindelantrieb ist mit den gekoppelten Spindeln geeignet gekoppelt. Eine der Spindeln ist rechtsgängig und die andere der Spindeln ist linksgängig ausgebildet, wodurch sich beim Antrieb der so gekoppelten Spindel eine zur Auszugachse A symmetrische Verstellung des Abstandes 45 ergibt.

Der kürzeste Abstand zwischen einer Spitze 41g des ersten Einzeldrehgreifers 41a und einer Spitze 42g des zweiten Einzeldrehgreifers 42a hängt einerseits vom Abstand 45 der Einzeldreheinheiten 41, 42, andererseits auch von einem durch eine Verschwenkung um die jeweiligen Schwenkachsen 41f, 42f definierten Verschwenkungswinkel α ab.

Eine Verstellung des Abstandes 45 erfolgt beispielsweise mittels der Steuerungseinrichtung 200. Der Abstand 45 kann - beispielsweise dem Ablauf eines Verfahrens folgend, im Zuge dessen ein Verdrillvorgang durchgeführt wird - programmgesteuert, benutzergesteuert, oder programmgesteuert und benutzergesteuert erfolgen.

Fig. 7 zeigt Teile der Entdrilleinheit 40 aus Fig. 6, wobei zur besseren Erkennbarkeit die Einzeldreheinheiten 41, 42 weggelassen sind. Der erste Gehäuseträger 41c umfasst ein erstes Getriebestück 51b, das mit einem ersten Getriebegegenstück 51c kämmt. Das erste Getriebegegenstück 51c ist an einer ersten Büchse 51a befestigt, die an einer Keilwelle 54 montiert ist. Der zweite Gehäuseträger 42c umfasst ein zweites Getriebestück 52b, das mit einem zweiten Getriebegegenstück 52c kämmt. Das zweite Getriebegegenstück 52c ist an einer zweiten Büchse 52a befestigt, die an der Keilwelle 54 montiert ist.

In den Büchsen 51a, 52a kann die Keilwelle 54 längs verschoben werden. Die Drehung der Keilwelle 54 wird bei einer derartigen Längsverschiebung auf die jeweilige Büchse 51a, 52a übertragen. Durch das Kämmen der jeweiligen Getriebestücke 51b, 52b mit dem jeweils zugehörigen Getriebegegenstück 51c, 52c schwenken die Gehäuseträger 41c, 42c um einen betragsmässig gleichen Wert, jedoch in einander entgegengesetzter Richtung. Durch diese Schwenkbewegung wird der Winkel α verändert. Ein Winkelsensor 55 ist zum Messen des Winkels α und zum Ausgeben eines Winkelmesssignals bereitgestellt. Eine Bremse 53, die beispielsweise elektromagnetisch betätigbar ist, wird entsprechend dem Winkelmesssignal angesteuert, um die Einzeldreheinheiten 41, 42 in Abhängigkeit vom Winkelmesssignal in einem festgelegten oder festlegbaren Winkel α zueinander zu arretieren. Die Ansteuerung wird beispielsweise von der Steuerungseinheit 200 durchgeführt.

Bevor der Verdrillvorgang beginnen kann, werden die Leitungsenden der Einzelleitungen 11, 12 an die Entdrillgreifer 41a, 42a der Einzeldreheinheiten 41, 42 übergeben. Dazu muss einerseits ein definierter Abstand 45 und andererseits ein definierter Winkel α vorliegen; die Einzeldreheinheiten 41, 42 müssen hierfür parallel zueinander ausgerichtet sein. In Fig. 8 ist eine solche parallele Stellung der Einzeldreheinheiten 41, 42 gezeigt, der Abstand 45 entspricht hier dem definierten Abstand 45, in welchem eine Übergabe der Leitungsenden der Einzelleitungen 11, 12 an die Entdrillgreifer 41a, 42a möglich ist. Eine solche Stellung (Abstand und Winkellage) der Einzeldreheinheiten 41, 42 wird hierin als Parallelstellung bezeichnet. Eine Stellung (Abstand und/oder Winkellage), die von der Parallelstellung verschieden ist, wird hierin als geschwenkte Stellung bezeichnet.

Fig. 9 und Fig. 10 zeigen jeweils eine teilweise geschnittene Draufsicht auf die Entdrilleinheit 40. In Fig. 9 befinden sich die Gehäuseträger 41c, 42c der Einzeldreheinheiten 41, 42 in der in Fig. 8 perspektivisch dargestellten Parallelstellung. In Fig. 10 befinden sich die Gehäuseträger 41c, 42c der Einzeldreheinheiten 41, 42 in einer geschwenkten Stellung.

An einem der Spindelgehäuse 41b, 42b, beispielsweise am zweiten Spindelgehäuse 42b, ist ein Anschlagelement 42g, beispielsweise eine Anschlagplatte, befestigt. An einem der Teile der Entdrilleinheit 40, die gegenüber den Spindelgehäusen 41b, 42b ortsfest ist, beispielsweise am Trägergehäuse 42d, ist ein beweglicher Anschlag 57 befestigt. Der bewegliche Anschlag 57 begrenzt den Wert, um welchen die jeweilige Einzeldreheinheit geschwenkt werden kann, indem es eine Anschlagfläche für das Anschlagelement 42g des Spindelgehäuses 42b bereitstellt. Durch die Kopplung der Einzeldreheinheiten 41, 42 über den oben beschriebenen Getriebemechanismus wird dadurch der Winkel α begrenzt.

Der bewegliche Anschlag 57 ist verstellbar ausgebildet, beispielsweise elektromotorisch verstellbar. Zum Erhalten der in Fig. 8 und Fig. 9 gezeigten Parallelstellung wird der bewegliche Anschlag 57 entsprechend verstellt, so dass die Einzeldreheinheiten 41, 42 die Parallelstellung einnehmen. Während des Verdrillvorgangs wird der bewegliche Anschlag 57 passend eingestellt, dass eine Verschwenkung möglich ist, die Verschwenkung aber so begrenzt wird, dass die Spitzen 41g, 42g der Einzeldrehgreifer 41a, 42b einander nicht berühren bzw. zu stark annähern.

Fig. 11 zeigt eine Entdrilleinheit 40 in einer Variante mit einem Schwenkantrieb 42h zum gesteuerten Schwenken des Gehäuseträgers 42c. In Fig. 11 nicht dargestellt, gleichwohl aber vorhanden ist ein Schwenkantrieb 41h zum gesteuerten Schwenken des Gehäuseträgers 41c. Jeder Schwenkantrieb 41h, 42h weist beispielsweise einen Elektromotor und ein Getriebe auf, um den zugehörigen Gehäuseträger 41c, 42c um die Schwenkachsen 41f bzw. 42f zu verschwenken. Eine Verstellung des Abstands 45 erfolgt wie in der oben unter Bezugnahme auf die Fig. 6 bis Fig. 10 dargestellten Variante. Mittels der gesteuerten Schwenkmöglichkeit wird ebenso die Verschwenkung aber so begrenzt, dass die Spitzen 41g, 42g der Einzeldrehgreifer 41a, 42b während eines Verdrillvorganges einander nicht berühren bzw. zu stark annähern. Mittels der gesteuerten Schwenkmöglichkeit kann die Parallelstellung gezielt vorgegeben werden.

Fig. 12 zeigt eine schematische perspektivische Darstellung der Führungseinrichtung 35 und eines Teils der Verdrilleinheit 30. An der Verdrilleinheit 30 ist eine Betätigungseinrichtung 31 mit einem parallel beweglichen Spannzylinder 32 bereitgestellt. Der Spannzylinder 32 ist an der Verdrilleinheit 30 positioniert, da die Positionierung der Verdrilleinheit von der Kabellänge abhängt.

Die Führungseinrichtung 35 weist einen Führungsdorn 360 auf, der zum Trennen und Führen der Einzelleitungen 11, 12 während eines Verdrillvorganges dient. Die Leitungsenden 15, 16 der Einzelleitungen 11, 12, die in den Einzeldreheinheiten 41, 42 eingespannt sind, sind zueinander an diesem Ende einzeln und damit nicht drehfest eingespannt. Ohne die Führungseinrichtung 35 ergibt sich keine vorhersehbare Schlaglänge. Die Führungseinrichtung 35 ist während des Verdillvorganges entlang der Richtung x (siehe Fig. 3) verschiebbar. Wenn der Führungsdorn 360 die Einzelleitungen 11, 12 während des Verdrillvorganges trennt und die Führungseinrichtung 35 entsprechend bewegt wird, kann damit die Schlaglänge a2 im Wesentlichen konstant gehalten werden oder auch gesteuert variiert werden. Die Verschiebungsbewegung der Führungseinrichtung 35 erfolgt in Abstimmung mit der Drehzahl der Verdrilleinrichtung 30, um eine gewünschte Schlaglänge a2 zu erhalten.

Die Führungseinrichtung 35 ist so ausgebildet, dass der Führungsdorn 360 aus der Verdrillachse V bewegbar ist, beispielsweise aus der Verdrillachse V geschwenkt werden kann. Vorteilhaft wird der Führungsdorn 360 aus der Verdrillachse V bewegt, wenn die Führungseinrichtung 35 vor Abschluss eines Verdrillvorganges auf die Verdrilleinrichtung 30 zu bewegt wird.

In dem in Fig. 12 gezeigten Aufbau weist die Führungseinrichtung 35 ein Spannelement 352, eine Spannfeder 351, eine Verriegelungsschwinge 353, eine Klinke 354 und einen Kniehebel 355 auf. Der Führungsdorn 360 ist in der Führungseinrichtung 35 schwenkbar gelagert, so dass er durch Betätigung des Kniehebels 355 aus der Verdrillachse V schwenkbar ist. Die Betätigungsrichtung des Kniehebels entspricht dabei der Richtung, in welche das Spannelement 352 verschoben werden kann. Das Spannelement 352 ist so angeordnet, dass es bei einem entsprechenden Abstand von Verdrilleinheit 30 und Führungseinrichtung 35 mit dem Spannzylinder 32 wechselwirken kann. Mit anderen Worten: Bei einem entsprechenden Abstand zwischen Verdrilleinheit 30 und Führungseinrichtung 35 kann mittels des Spannzylinders 32 der Verdrilleinheit das Spannelement 352 der Führungseinrichtung 35 betätigt werden.

Fig. 12 zeigt eine Ausgangsstellung, in welcher sich der Führungsdorn 360 in der aus der Verdrillachse V geschwenkten Stellung befindet. Eine Betätigung des Spannelements 352 auf den Kniehebel 355 zu bewirkt, dass der Kniehebel 355 den Führungsdorn 360 in die Verdrillachse V herein schwenkt, um schliesslich eine Verdrillstellung einzunehmen, die weiter unten noch erwähnt ist. Die Betätigung erfolgt dabei gegen die Vorspannkraft der Spannfeder 351. Die Klinke 354 und die Verriegelungsschwinge 353 bewirken, dass der Führungsdorn 360 in der Verdrillstellung einrastet.

Fig. 13 zeigt die Führungseinrichtung 35 mit dem Führungsdorn 360 in einer Zwischenstellung. In der Zwischenstellung wird die Führungseinrichtung 35 in Richtung der Verdrilleinheit 30 verfahren. Der Spannzylinder 32 bewirkt, dass das Spannelement 352 stehen bleibt und die Bewegung der Führungseinrichtung 35 gegen den feststehenden Spannzylinder 32 den Führungsdorn 360 über den Kniehebel 355 verschwenkt.

Fig. 14 zeigt die Führungseinrichtung 36 mit dem Führungsdorn 360 in einer Verdrillstellung, in welcher er in die Verdrillachse V zwischen die zu verdrillenden Einzelleitungen 11, 12 eingeschwenkt ist. Fig. 15 zeigt die Führungseinrichtung 35 in einer Seitenansicht. Vor der in Fig. 14 gezeigten Verdrillstellung ist die Klinke 354 über ein Raststück 358 gelaufen und eingerastet. Die Verriegelungsschwinge 353 ist mittels einer Feder 356 federbelastet. Wenn ein Punkt 357 betätigt wird, wird die Verriegelung wieder gelöst.

Nachdem die in Fig. 14 gezeigte Stellung eingenommen ist, wird der Spannzylinder 32 eingefahren. Der Führungsdorn 360 verbleibt in der in Fig. 14 gezeigten Verdrillstellung. Dann kann die Führungseinrichtung 35 der Verdrilleinheit 30 weiter angenähert werden.

Fig. 16 zeigt den Führungsdorn 360 in einer Detailansicht. Der Führungsdorn 360 hat auf der Seite, die seiner Befestigung an der Führungseinrichtung 35 gegenüberliegt, eine Verdickung 361. Im Falle eines Führungsdorns 360 mit kreisrundem Querschnitt hat der Führungsdorn im Bereich der Verdickung 361 demnach zumindest abschnittsweise einen grösseren Durchmesser. Schaftaufwärts ist der Führungsdorn 360 ebenfalls verdickt, beispielsweise bei einem kreisrunden Querschnitt durch einen grösseren Durchmesser. Zwischen den beiden Verdickungen wird ein Führungsbereich 362 ausgebildet. Die Einzelleitungen 11, 12 sind während eines Verdrillvorganges mit dem Führungsbereich 362 in Kontakt. Eine solche Geometrie kann dazu beitragen, Schwingungsvorgänge der Einzelleitungen 11, 12, insbesondere beim Verdrillen von langen Leitungen im Bereich von über fünf Metern, vorzugsweise über sieben Metern, wirkungsvoll zu unterbinden.

Fig. 17 zeigt die Bestandteile der Vorrichtung 100 in einer Ausgangsposition vor einem Verdrillvorgang. Die ausgezogenen, konfektionierten Einzelleitungen 11, 12 sind in die jeweiligen Elemente der Entdrilleinheit 40 und der Verdrilleinheit 30 eingespannt. Die Entdrillgreifer 41a, 42a befinden sich in der Parallelstellung im entsprechenden festgelegten Abstand 45. Der Führungsdorn 360 liegt ausserhalb der Auszugsachse A.

Nach der Übergabe der Einzelleitungen 11, 12 entfernt sich die Verdrilleinheit 30 etwas von der Entdrilleinheit 40, um die Einzelleitungen 11, 12 zu strecken.

Anschliessend wird die Führungseinrichtung 35 in Richtung der Verdrilleinheit 30 verfahren. Der Spannzylinder 32 ist eingefahren, so dass die Führungseinrichtung 35 sehr nah an die Verdrilleinheit 30 gebracht werden kann. Diese Position ist in Fig. 18 gezeigt und wird als Startposition bezeichnet. Der Führungsdorn 360 ist in die Auszugachse A eingeschwenkt und trennt den Verdrillbereich, in welchem das Verdrillen der Einzelleitungen 11, 12 erfolgt und sich das verdrillte Leitungsbündel 10 ergibt (in den Zeichnungen rechts vom Führungsdorn 360), von dem unverdrillten Bereich (in den Zeichnungen links vom Führungsdorn 360).

Der Verdrillvorgang beginnt, indem die Verdrilleinheit 30 rotiert und die Einzelleitungen 11, 12 zum Leitungsbündel 10 verdrillt. Die Einzeldreheinheiten 41, 42 stellen durch ihre Rotation sicher, dass die Einzelleitungen nicht in sich selbst, d. h. um ihre jeweilige Leitungsachse v1, v2 tordieren. Die Führungseinrichtung 35 bewegt sich während des Verdrillvorgangs mit einer gesteuerten Geschwindigkeit in Richtung der Entdrilleinheit 40, wobei sich die gesteuerte Geschwindigkeit aus der Drehgeschwindigkeit der Verdrilleinheit 30 und der gewünschten Schlaglänge a2 ergibt. Die Verdrilleinheit 30 wird ebenfalls minimal auf die Entdrilleinheit 40 zubewegt, um die verdrillungsbedingte Verkürzung des verdrillten Leitungsbündels 10 zu kompensieren. Diese Bewegung kann beispielsweise zugkraftgeregelt erfolgen. Besonders bei langen Leitungen von mehr als 5 Metern, insbesondere mehr als 7 Metern, reduziert die Verdickung 361 am Führungsdorn 360 das vertikale Schwingen der Leitungen 11, 12 und verbessert damit die Qualität des Verdrillungsprozesses. In Fig. 19 ist eine Zwischenposition gezeigt, die nach dem Start des Verdrillvorgangs und vor Abschluss des Verdrillvorgangs eingenommen wird.

Fig. 20 und Fig. 21 zeigen jeweils eine Draufsicht auf die Einzeldreheinheiten 41, 42 kurz vor dem Abschluss des Verdrillvorganges. In Fig. 20 hat der Führungsdorn 360 noch Kontakt zu den Einzelleitungen 11, 12. Um den ersten Kreuzungspunkt P1 noch näher an die Leitungsenden der Einzelleitungen 11, 12 zu bringen, verfährt die Führungseinrichtung 35 den Führungsdorn 360 weiter, so dass er den Kontakt zu den Einzelleitungen 11, 12 verliert, wie in Fig. 21 gezeigt. In Fig. 21 wurde zusätzlich der Abstand 45 der Einzeldreheinheiten 41, 42 zueinander weiter verringert. Der eigentliche Verdrillvorgang ist abgeschlossen. Es schliesst sich ein Endverdrillvorgang an, bei welchem die Verdrilleinheit 30 erneut in Verdrillrichtung rotiert wird, wobei der erste Kreuzungspunkt P1 noch näher an die Leiterenden geführt wird.

Der Verdrillvorgang und der sich anschliessende Endverdrillvorgang sind dann abgeschlossen, und das fertig verdrillte Kabel wird aus der Verdrilleinheit 30 und den Einzeldreheinheiten 41, 42 ausgeklinkt und beispielsweise in eine Kabelwanne 160 (siehe Fig. 4) fallen gelassen. Vor dem Ausklinken kann die nicht mehr rotierende Verdrilleinheit 30 weiter in Richtung der Entdrilleinheit 40 verfahren werden, um das verdrillte Leitungsbündel zu entspannen. In diesem Fall kann durch Betätigung der Bremse 53 die Winkelstellung der Einzeldreheinheiten 41, 42 blockiert werden.

Fig. 22 zeigt die Elemente der Vorrichtung 100 in einer Position, in welcher die Führungseinrichtung 35 ihre lineare Bewegung fortgesetzt hat, bis der Führungsdorn 360 ungefähr die Leitungsenden erreicht hat. Nun betätigt ein (nicht dargestellter) Entriegelungszylinder den Punkt 357, wodurch durch die freigegebene Federkraft der Führungsdorn 360 in die in Fig. 23 gezeigte Stellung ausserhalb der Auszugsachse A schwenkt. Nun kann die Führungseinrichtung 35 auf die Ausgangsposition bewegt werden, ohne dass der Führungsdorn 360 diese Bewegung störend beeinflusst.

Eine weitere Ausführungsform wird unter gemeinsamer Bezugnahme auf die Fig. 24 bis 29 erläutert. Fig. 24 zeigt eine schematische dreidimensionale Ansicht einzelner Komponenten der Vorrichtung 100 zum Verdrillen von Einzelleitungen gemäss der weiteren Ausführungsform. Fig. 25 zeigt eine schematische perspektivische Darstellung einer Führungseinrichtung 1035 und eines Teils einer Verdrilleinheit 1030 der Vorrichtung aus Fig. 24. Fig. 26 zeigt eine schematische Seitenansicht der Führungseinrichtung 1035 und einer Spanneinheit 1032 der Verdrilleinheit aus Fig. 24 und 25. Fig. 27 zeigt eine schematische Seitenansicht der Führungseinrichtung 1035 aus Fig. 24 bis 26 in einer Zwischenstellung des Führungsdorns 1360. Fig. 28 zeigt eine schematische Seitenansicht von Teilen der Führungseinrichtung 1035 analog zu Fig. 27 in einer Verriegelungsstellung des Führungsdorns 1360. Fig. 29 zeigt eine schematische Seitenansicht von Teilen der Führungseinrichtung 1035 analog zu Fig. 27 kurz vor Ausführung einer Entriegelung des Führungsdorns 1360.

Zur besseren Verständlichkeit sind hier hauptsächlich die Unterschiede zur Ausführungsform aus den Fig. 1-23 erläutert, und gleiche oder gleichartige Merkmale sind in der Erläuterung ggf. weggelassen.

In Fig. 24 ist eine schematische dreidimensionale Ansicht einzelner Komponenten der Vorrichtung 100 analog zu Fig. 5 dargestellt. In Fig. 24 sind zur besseren Verständlichkeit nicht sämtliche Komponenten der Vorrichtung 100 dargestellt.

Fig. 24 zeigt die Entdrilleinheit 40, die gleichartig wie in Fig. 5 konfiguriert sein kann. Fig. 24 zeigt ausserdem die Führungseinrichtung 1035 und die Verdrilleinheit 1030 gemäss der gegenwärtigen Ausführungsform.

Teile der Vorrichtung aus Fig. 24, insbesondere die Führungseinrichtung 1035 und ein Teil der Verdrilleinheit 1030, sowie ein Anschlag 1040 sind in der perspektivischen Ansicht aus Fig. 25 vergrössert gezeigt. An der Verdrilleinheit 1030 (mit dem Verdrillkopf) ist eine Spanneinheit 1032 angeordnet. Die Führungseinrichtung 1035 und die Spanneinheit 1032 sind in einer schematischen Seitenansicht in Fig. 26 nochmals gezeigt. Die Beschreibung erfolgt hier unter gemeinsamer Bezugnahme auf die Fig. 25 und 26. Die Führungseinrichtung 1035 umfasst eine Verriegelungsfeder 1355, eine Verriegelungsrolle 1354, einen Halter 1353, einen Gegenanschlag 1359, eine Schwenkplatte 1370, eine Druckfeder 1351 in einem Federgehäuse 1357, eine Zugstange 1356, einen Führungsdorn 1360, eine innere Steuerkontur 1371 und eine äussere Steuerkontur 1372.

Die Schwenkplatte 1370 ist um eine Schwenkachse 1352 dreh- bzw. schwenkbar gelagert. In Fig. 26 wird die Schwenkplatte 1370 und damit der Führungsdorn 1360 mittels der Zugstange 1356 und der Druckfeder 1351 in der Ausgangsstellung des Führungsdorns 1360 gehalten, die die herausgeschwenkte Stellung darstellt. Mit anderen Worten: Die Schwenkplatte 1370 wird über die Zugstange 1356 durch die im Federgehäuse 1357 liegende Druckfeder 1351 in der Zeichenansicht nach oben gezogen.

Zur besseren Übersicht ist in den Fig. 27 bis 29 das Federgehäuse 1357 nicht mehr dargestellt. Fig. 27 zeigt eine Seitenansicht analog zu Fig. 26, wobei sich die Schwenkplatte 1370 und damit der Führungsdorn 1360 in einer Zwischenstellung zwischen der Ausgangsstellung (herausbewegten bzw. herausgeschwenkten Stellung) und der hineinbewegten (hineingeschwenkten) Stellung befindet. Diese Stellung wird erreicht, indem die Führungseinrichtung 1035 gegenüber der Verdrilleinheit 1030 so geführt bzw. verfahren wird, dass Spanneinheit 1032 (eine Rolle 1033 der Spanneinheit an ihrem vorderen Ende) gegen die äussere Steuerkontur 1372 der Schwenkplatte 1370 stösst. Die Schwenkplatte 1370 wird dadurch um ihre Schwenkachse 1352 bewegt, d. h. in der Zeichnung wird der Führungsdorn 1360 abwärts gedrückt. Die Verriegelungsrolle 1354 folgt der inneren Steuerkontur 1371 der Schwenkplatte 1370. Die innere Steuerkontur 1371 weist eine Vertiefung 1375 für die Verriegelungsrolle 1354 auf. Wenn sich die Verriegelungsrolle 1354 durch weitere Betätigung mittels der Spanneinheit 1032 entlang der inneren Steuerkontur 1371 über die Vertiefung hinweg 1375 bewegt hat, ist eine Verriegelungsposition erreicht, wie in Fig. 28 dargestellt. In dieser Verriegelungsposition hält die Verriegelungsfeder 1355 die Verriegelung durch die Verriegelungsrolle 1354 aufrecht, und die Spanneinheit 1032 kann von der äusseren Steuerkontur 1372 entfernt werden, wobei die Verriegelungsposition beibehalten wird. Der Führungsdorn 360 befindet sich dann in der Stellung, in der er in die Verdrillachse hineinbewegt ist.

Zum Entriegeln wird die Verriegelungsrolle 1354 bei Betrachtung wie in der Zeichnung angegeben nach rechts bewegt. Fig. 29 zeigt eine Ansicht analog zu Fig. 28 kurz bevor ein Entriegelungsvorgang ausgelöst wird. Der Anschlag 1040 steht einem Gegenanschlag 1359 an der Führungseinichtung 1350 gegenüber. Der Gegenanschlag ist beispielsweise eine der Führungsstangen des Halters 1353, wie in Fig. 29 dargestellt. Auf eine Bewegung des Anschlags 1040 gegen den Gegenanschlag 1359 hin wird die Führungsrolle 1354 aus der Vertiefung 1375 herausbewegt, wodurch der Führungsdorn 1360 von der Druckfeder 1351 wieder aus der hineinbewegten Stellung in die Ausgangsstellung bewegt wird. Die Bewegung der Führungsrolle 1354 in dieser Richtung über die Vertiefung 1375 hinweg definiert einen Entriegelungspunkt bzw. Auslösepunkt, der durch die relative Position des Anschlags 1040 gegenüber dem Gegenanschlag 1359 definiert ist. Diese relative Position kann über ein Verfahren der Führungseinrichtung 1035 gegen den Anschlag 1040 erfolgen. Der Anschlag 1040 kann zusätzlich beispielsweise auch so ausgestaltet sein, dass er aktiv in Richtung des Gegenanschlags 1359 ausgefahren werden kann, beispielsweise pneumatisch. Dadurch ist es möglich, den Auslösepunkt in einem gewissen Bereich zu variieren.

## Patentansprüche

1. Vorrichtung (100) zum Verdrillen von Einzelleitungen (11, 12) um eine Verdrillachse (V) zu einem Leitungsbündel (10) entlang einer Auszugachse (A), wobei die Vorrichtung umfasst:
voneinander beabstandete Einzeldreheinheiten (41, 42) zum separaten Halten von Leitungsenden (15, 16) an dem einen Ende der Einzelleitungen (11, 12);
eine Verdrilleinheit (30) zum Halten und Verdrillen von Leitungsenden an dem anderen Ende der Einzelleitungen (11, 12);
eine Führungseinrichtung (35), an welcher ein Führungsdorn (360) zum zumindest bereichsweisen Trennen der Einzelleitungen (11, 12) während eines Verdrillvorgangs mittels der Verdrilleinheit in einem Bereich, in welchem ein Übergang von einem unverdrillten Bereich zu einem verdrillten Bereich besteht, befestigt ist;
**dadurch gekennzeichnet, dass**
die Führungseinrichtung (35) ferner umfasst:
ein Bewegungselement (355) zum Bewegen des Führungsdorns (360) aus einer Ausgangsstellung in eine hineinbewegte Stellung, in welcher der Führungsdorn in die Verdrillachse (V) hinein bewegt ist; und ein Verriegelungselement (353, 354) zum Halten des Führungsdorns (360) in der in die Verdrillachse (V) hineinbewegten Stellung,
wobei die Führungseinrichtung (35) ferner ein Spannelement (352) zum Betätigen des Bewegungselements (355) umfasst, wobei die Betätigung gegen eine Vorspannkraft eines Federelements (351) erfolgt und das Verriegelungselement (353) zum eingerasteten Beibehalten der hineinbewegten Stellung des Führungsdorns (360) gegen die Vorspannkraft und zum ausrastenden Zurückfallen in die Ausgangsstellung des Führungsdorns konfiguriert ist.

2. Vorrichtung (100) nach Anspruch 1, wobei der Führungsdorn (360) in die Verdrillachse (V) hinein schwenkbar beweglich ausgebildet ist.

3. Vorrichtung (100) nach Anspruch 1 oder 2, wobei das Verriegelungselement (352) zum Einrasten gegen eine Klinke (354) in der hineinbewegten Stellung des Führungsdorns (360) ausgebildet ist.

4. Vorrichtung (100) zum Verdrillen von Einzelleitungen (11, 12) um eine Verdrillachse (V) zu einem Leitungsbündel (10) entlang einer Auszugachse (A), wobei die Vorrichtung umfasst:
voneinander beabstandete Einzeldreheinheiten (41, 42) zum separaten Halten von Leitungsenden (15, 16) an dem einen Ende der Einzelleitungen (11, 12);
eine Verdrilleinheit (1030) zum Halten und Verdrillen von Leitungsenden an dem anderen Ende der Einzelleitungen (11, 12);
eine Führungseinrichtung (1035), an welcher ein Führungsdorn (1360) zum zumindest bereichsweisen Trennen der Einzelleitungen (11, 12) während eines Verdrillvorgangs mittels der Verdrilleinheit in einem Bereich, in welchem ein Übergang von einem unverdrillten Bereich zu einem verdrillten Bereich besteht, befestigt ist;
**dadurch gekennzeichnet, dass**
die Führungseinrichtung (1035) ferner umfasst:
ein Bewegungselement (1370) zum Bewegen des Führungsdorns (1360) aus einer Ausgangsstellung in eine hineinbewegte Stellung, in welcher der Führungsdorn in die Verdrillachse (V) hinein bewegt ist; und ein Verriegelungselement (1353, 1354, 1355) zum Halten des Führungsdorns (1360) in der in die Verdrillachse (V) hineinbewegten Stellung,
wobei die Führungseinrichtung (1035) ferner eine in einem Halter (1353) drehbar gelagerte Verriegelungsrolle (1354) zum Betätigen des Betätigungselements (1370) umfasst, wobei die Betätigung gegen die Vorspannkraft eines Federelements (1351) erfolgt und die Verriegelungsrolle (1354) durch eine Verriegelungsform des Betätigungselements (1370) und mittels einer Verriegelungsfeder (1355) zum Beibehalten der hineinbewegten Stellung des Führungsdorns (1360) gegen die Vorspannkraft konfiguriert ist.

5. Vorrichtung (100) nach Anspruch 4, wobei der Führungsdorn (1360) in die Verdrillachse (V) hinein schwenkbar beweglich ausgebildet ist.

6. Vorrichtung (100) nach Anspruch 4 oder 5, wobei die Verriegelungsform des Betätigungselements (1370) eine Verriegelungskontur (1371) umfasst, gegen die die Verriegelungsrolle (1354) wirkt.

7. Vorrichtung (100) nach einem der Ansprüche 4-6, wobei die Verdrilleinheit (1030) ferner eine Spanneinheit (1032) zum Verbringen des Betätigungselements (1370) in die hineinbewegte Stellung des Führungsdorns (1360) umfasst.

8. Vorrichtung (100) nach Anspruch 7, wobei das Betätigungselement (1370) eine Betätigungskontur (1372) umfasst, auf die die Spanneinheit (1032) zum Verbringen des Betätigungselements (1370) in die hineinbewegte Stellung des Führungsdorns (1360) wirkt.

9. Vorrichtung (100) nach einem der Ansprüche 4-8, die ferner ein Auslöseelement (1040), insbesondere einen Anschlag, zum Auslösen der Verriegelungsform des Betätigungselements (1370) gegen eine Verriegelungskraft der Verriegelungsrolle (1354) zum Bewegen des Führungsdorns (1360) in die Ausgangsstellung umfasst.

10. Vorrichtung (100) nach Anspruch 9, wobei das Auslöseelement (1040) in Auslöserichtung aktiv ausfahrbar konfiguriert ist, insbesondere pneumatisch ausfahrbar konfiguriert ist.

11. Verfahren zum Verdrillen von Einzelleitungen (11, 12) um eine Verdrillachse (V) zu einem Leitungsbündel (10) entlang einer Auszugachse (A), wobei zum Durchführen des Verfahrens eine Vorrichtung (100) nach einem der vorhergehenden Ansprüche verwendet wird, wobei das Verfahren umfasst:
Separates Halten von Leitungsenden (15, 16) an dem einen Ende der Einzelleitungen (11, 12) mittels der Einzeldreheinheiten (41, 42);
Halten von Leitungsenden an dem anderen Ende der Einzelleitungen (11, 12) mittels der Verdrilleinheit (30);
Bewegen des Führungsdorns (360) aus der Verdrillachse (V), und Verschieben der Führungseinrichtung (35) in Richtung der Verdrilleinheit (30);
Bewegen des Führungsdorns (360) in den Bereich der Verdrillachse (V) zum Definieren einer Grenze zwischen einem unverdrillten Bereich und einem verdrillten Bereich während eines Verdrillvorganges,
wobei das Bewegen des Führungsdorns mittels des Spannelements (352) zum Betätigen des Bewegungselements (355) gegen eine Vorspannkraft des Federelements (351) erfolgt und das Verriegelungselement (353) die hineinbewegte Stellung des Führungsdorns (360) gegen die Vorspannkraft beibehält und in die Ausgangsstellung des Führungsdorns ausrastend zurückfällt, oder
wobei das Bewegen des Führungsdorns mittels der Verriegelungsrolle (1354) zum Betätigen des Betätigungselements (1370) gegen eine Vorspannkraft des Federelements (1351) erfolgt und die Verriegelungsrolle (1354) durch die Verriegelungsform des Betätigungselements und mittels der Verriegelungsfeder (1355) die hineinbewegte Stellung des Führungsdorns (360) gegen die Vorspannkraft beibehält;
Rotieren der Verdrilleinheit (30) zum Durchführen eines Verdrillvorganges, und Verschieben der Führungseinheit (35) entsprechend einer zeitlich abhängigen gewünschten Position eines ersten Kreuzungspunkts (P1) am verdrillten Leitungsbündel (10).

## Claims

1. An apparatus (100) for twisting individual lines (11, 12) about a twisting axis (V) to form a line bundle (10) along an extension axis (A), wherein the apparatus comprises:
individual rotary units (41, 42) spaced apart from one another for separately holding line ends (15, 16) at the one end of the individual lines (11, 12);
a twisting unit (30) for holding and twisting line ends at the other end of the individual lines (11, 12);
a guide device (35) to which there is fastened a guide mandrel (360) for at least regional separation of the individual lines (11, 12) during a twisting operation by means of the twisting unit in a region in which there is a transition from an untwisted region to a twisted region;
**characterized in that** the guide device (35) further comprises:
a movement element (355) for moving the guide mandrel (360) from a starting position into a moved-in position, in which moved-in position the guide mandrel has been moved into the twisting axis (V); and a locking element (353, 354) for holding the guide mandrel (360) in the position in which it has been moved into the twisting axis (V),
wherein the guide device (35) further comprises a clamping element (352) for actuating the movement element (355), wherein the actuation is realized counter to a preload force of a spring element (351) and the locking element (353) is configured for maintaining the moved-in position of the guide mandrel (360) in a latched-in manner counter to the preload force and for returning into the starting position of the guide mandrel in an unlatching manner.

2. The apparatus (100) according to Claim 1, wherein the guide mandrel (360) is designed so as to be pivotably movable into the twisting axis (V).

3. The apparatus (100) according to Claim 1 or 2, wherein the locking element (352) is configured for latching in with respect to a pawl (354) in the moved-in position of the guide mandrel (360).

4. An apparatus (100) for twisting individual lines (11, 12) about a twisting axis (V) to form a line bundle (10) along an extension axis (A), wherein the apparatus comprises:
individual rotary units (41, 42) spaced apart from one another for separately holding line ends (15, 16) at the one end of the individual lines (11, 12);
a twisting unit (1030) for holding and twisting line ends at the other end of the individual lines (11, 12);
a guide device (1035) to which there is fastened a guide mandrel (1360) for at least regional separation of the individual lines (11, 12) during a twisting operation by means of the twisting unit in a region in which there is a transition from an untwisted region to a twisted region;
**characterized in that** the guide device (1035) further comprises:
a movement element (1370) for moving the guide mandrel (1360) from a starting position into a moved-in position, in which moved-in position the guide mandrel has been moved into the twisting axis (V); and a locking element (1353, 1354, 1355) for holding the guide mandrel (1360) in the position in which it has been moved into the twisting axis (V),
wherein the guide device (1035) further comprises a locking roller (1354) which is mounted rotatably in a holder (1353) and which serves for actuating the actuating element (1370), wherein the actuation is realized counter to the preload force of a spring element (1351) and the locking roller (1354) is configured for maintaining the moved-in position of the guide mandrel (1360) counter to the preload force by way of a locking shape of the actuating element (1370) and by means of a locking spring (1355).

5. The apparatus (100) according to Claim 4, wherein the guide mandrel (1360) is designed so as to be pivotably movable into the twisting axis (V).

6. The apparatus (100) according to Claim 4 or 5, wherein the locking shape of the actuating element (1370) comprises a locking contour (1371) against which the locking roller (1354) acts.

7. The apparatus (100) according to one of Claims 4-6, wherein the twisting unit (1030) further comprises a clamping unit (1032) for bringing the actuating element (1370) into the moved-in position of the guide mandrel (1360).

8. The apparatus (100) according to Claim 7, wherein the actuating element (1370) comprises an actuation contour (1372) on which the clamping unit (1032) acts in order to bring the actuating element (1370) into the moved-in position of the guide mandrel (1360).

9. The apparatus (100) according to one of Claims 4-8, further comprising a release element (1040), in particular a stop, for releasing the locking shape of the actuating element (1370) counter to a locking force of the locking roller (1354) in order for the guide mandrel (1360) to be moved into the starting position.

10. The apparatus (100) according to Claim 9, wherein the release element (1040) is configured to be actively extendable, in particular pneumatically extendable, in the release direction.

11. A method for twisting individual lines (11, 12) about a twisting axis (V) to form a line bundle (10) along an extension axis (A), wherein, for carrying out the method, use is made of an apparatus (100) according to one of the preceding claims, wherein the method comprises:
separately holding line ends (15, 16) at the one end of the individual lines (11, 12) by means of the individual rotary units (41, 42);
holding line ends at the other end of the individual lines (11, 12) by means of the twisting unit (30);
moving the guide mandrel (360) out of the twisting axis (V), and displacing the guide device (35) in the direction of the twisting unit (30);
moving the guide mandrel (360) into the region of the twisting axis (V) for defining a boundary between an untwisted region and a twisted region during a twisting operation,
wherein the movement of the guide mandrel is realized by means of the clamping element (352) for actuating the movement element (355) counter to a preload force of the spring element (351) and the locking element (353) maintains the moved-in position of the guide mandrel (360) counter to the preload force and returns into the starting position of the guide mandrel in an unlatching manner, or
wherein the movement of the guide mandrel is realized by means of the locking roller (1354) for actuating the actuating element (1370) counter to a preload force of the spring element (1351), and the locking roller (1354) maintains the moved-in position of the guide mandrel (360) counter to the preload force by way of the locking shape of the actuating element and by means of the locking spring (1355);
rotating the twisting unit (30) in order to carry out a twisting operation, and displacing the guide unit (35) according to a time-dependent desired position of a first crossing point (P1) at the twisted line bundle (10).

## Revendications

1. Dispositif (100) pour torsader des câbles individuels (11, 12) autour d'un axe de torsadage (V) en un faisceau de câbles (10) le long d'un axe d'extraction (A), le dispositif comprenant :
des unités de rotation individuelles (41, 42) espacées les unes des autres destinées à maintenir séparément des extrémités (15, 16) de câble sur une extrémité des câbles individuels (11, 12) ;
une unité de torsadage (30) destinée à maintenir et à torsader des extrémités de câble sur l'autre extrémité des câbles individuels (11, 12) ;
un système de guidage (35), sur lequel un mandrin de guidage (360) est fixé pour séparer au moins par endroits les câbles individuels (11, 12) pendant une opération de torsadage au moyen de l'unité de torsadage dans une zone, dans laquelle il existe une transition d'une zone non torsadée à une zone torsadée ;
**caractérisé en ce que** le système de guidage (35) comprend en outre :
un élément de déplacement (355) destiné à déplacer le mandrin de guidage (360) depuis une position de départ dans une position déplacée vers l'intérieur, dans laquelle le mandrin de guidage est déplacé dans l'axe de torsadage (V) ; et un élément de verrouillage (353, 354) destiné à maintenir le mandrin de guidage (360) dans la position déplacée dans l'axe de torsadage (V),
le système de guidage (35) comprenant en outre au moins un élément de serrage (352) destiné à actionner l'élément de déplacement (355), l'actionnement étant effectué à l'encontre d'une force de précontrainte d'un élément de ressort (351) et l'élément de verrouillage (353) étant configuré pour conserver dans un état enclenché la position déplacée vers l'intérieur du mandrin de guidage (360) à l'encontre de la force de précontrainte et pour retomber avec désengagement dans la position de départ du mandrin de guidage.

2. Dispositif (100) selon la revendication 1, le mandrin de guidage (360) étant réalisé de manière mobile par pivotement dans l'axe de torsadage (V).

3. Dispositif (100) selon la revendication 1 ou 2, l'élément de verrouillage (352) étant réalisé pour s'enclencher contre un cliquet (354) dans la position déplacée vers l'intérieur du mandrin de guidage (360).

4. Dispositif (100) pour torsader des câbles individuels (11, 12) autour d'un axe de torsadage (V) en un faisceau de câbles (10) le long d'un axe d'extraction (A), le dispositif comprenant :
des unités de rotation individuelles (41, 42) espacées les unes des autres destinées à maintenir séparément des extrémités (15, 16) de câble sur une extrémité des câbles individuels (11, 12) ;
une unité de torsadage (1030) destinée à maintenir et à torsader des extrémités de câble sur l'autre extrémité des câbles individuels (11, 12) ;
un système de guidage (1035), sur lequel un mandrin de guidage (1360) est fixé pour séparer au moins par endroits les câbles individuels (11, 12) pendant une opération de torsadage au moyen de l'unité de torsadage dans une zone, dans laquelle il existe une transition d'une zone non torsadée à une zone torsadée ;
**caractérisé en ce que** le système de guidage (1035) comprend en outre :
un élément de déplacement (1370) destiné à déplacer le mandrin de guidage (1360) depuis une position de départ dans une position déplacée vers l'intérieur, dans laquelle le mandrin de guidage est déplacé dans l'axe de torsadage (V) ; et un élément de verrouillage (1353, 1354, 1355) destiné à maintenir le mandrin de guidage (1360) dans la position déplacée dans l'axe de torsadage (V),
le système de guidage (1035) comprenant en outre un rouleau de verrouillage (1354) monté de manière à pouvoir tourner dans un support (1353), destiné à actionner l'élément d'actionnement (1370), l'actionnement étant effectué à l'encontre de la force de précontrainte d'un élément de ressort (1351) et le rouleau de verrouillage (1354) étant configuré par une forme de verrouillage de l'élément d'actionnement (1370) et au moyen d'un ressort de verrouillage (1355) pour conserver la position déplacée vers l'intérieur du mandrin de guidage (1360) à l'encontre de la force de précontrainte.

5. Dispositif (100) selon la revendication 4, le mandrin de guidage (1360) étant réalisé de manière mobile par pivotement dans l'axe de torsadage (V).

6. Dispositif (100) selon la revendication 4 ou 5, la forme de verrouillage de l'élément d'actionnement (1370) comprenant un contour de verrouillage (1371), contre lequel le rouleau de verrouillage (1354) agit.

7. Dispositif (100) selon l'une des revendications 4-6, l'unité de torsadage (1030) comprenant en outre une unité de serrage (1032) destinée à amener l'élément d'actionnement (1370) dans la position déplacée vers l'intérieur du mandrin de guidage (1360).

8. Dispositif (100) selon la revendication 7, l'élément d'actionnement (1370) comprenant un contour d'actionnement (1372), sur lequel l'unité de serrage (1032) agit pour amener l'élément d'actionnement (1370) dans la position déplacée vers l'intérieur du mandrin de guidage (1360).

9. Dispositif (100) selon l'une des revendications 4-8, qui comprend en outre un élément de déclenchement (1040), en particulier une butée, pour déclencher la forme de verrouillage de l'élément d'actionnement (1370) à l'encontre d'une force de verrouillage du rouleau de verrouillage (1354) pour déplacer le mandrin de guidage (1360) dans la position de départ.

10. Dispositif (100) selon la revendication 9, l'élément de déclenchement (1040) étant configuré pour pouvoir être sorti activement dans la direction de déclenchement, en particulier étant configuré pour pouvoir être sorti pneumatiquement.

11. Procédé pour torsader des câbles individuels (11, 12) autour d'un axe de torsadage (V) en un faisceau de câbles (10) le long d'un axe d'extraction (A), un dispositif (100) selon l'une des revendications précédentes étant utilisé pour mettre en œuvre le procédé, le procédé comprenant :
maintien séparé d'extrémités (15, 16) de câble sur une extrémité des câbles individuels (11, 12) au moyen des unités de rotation individuelles (41, 42) ;
maintien d'extrémités de câble sur l'autre extrémité des câbles individuels (11, 12) au moyen de l'unité de torsadage (30) ;
déplacement du mandrin de guidage (360) hors de l'axe de torsadage (V), et coulissement du système de guidage (35) en direction de l'unité de torsadage (30) ;
déplacement du mandrin de guidage (360) dans la zone de l'axe de torsadage (V) pour définir une limite entre une zone non torsadée et une zone torsadée pendant une opération de torsadage,
le déplacement du mandrin de guidage étant effectué au moyen de l'élément de serrage (352) pour actionner l'élément d'actionnement (355) à l'encontre d'une force de précontrainte de l'élément de ressort (351) et l'élément de verrouillage (353) conservant la position déplacée vers l'intérieur du mandrin de guidage (360) à l'encontre de la force de précontrainte et retombant par désengagement dans la position de départ du mandrin de guidage, ou
le déplacement du mandrin de guidage étant effectué au moyen du rouleau de verrouillage (1354) pour actionner l'élément d'actionnement (1370) à l'encontre d'une force de précontrainte de l'élément de ressort (1351) et le rouleau de verrouillage (1354) conservant la position déplacée vers l'intérieur du mandrin de guidage (360) à l'encontre de la force de précontrainte par la forme de verrouillage de l'élément d'actionnement et au moyen du ressort de verrouillage (1355),
rotation de l'unité de torsadage (30) pour mettre en œuvre une opération de torsadage, et coulissement de l'unité de guidage (35) de manière à correspondre à une position souhaitée en fonction du temps d'un premier point d'intersection (P1) sur le faisceau de câbles (10) torsadé.
